# EUROPÄISCHE PATENTSCHRIFT

(11) **EP 1 586 533 B1**
(45) Veröffentlichungstag und Bekanntmachung des Hinweises auf die Patenterteilung: **15.11.2006**
(21) Anmeldenummer: 05005209.1
(22) Anmeldetag: 10.03.2005
(51) Int. Cl.: B67C 3/20

(54) **Füllelement sowie Füllmaschine mit derartigen Füllelementen**
Filling head and filling machine with such filling heads
Tête de remplissage et machine de remplissage avec de telles têtes de remplissage

(30) Priorität: 10.04.2004 DE 102004017211
(43) Veröffentlichungstag der Anmeldung: 19.10.2005
(73) Patentinhaber: KHS AG, 44143 Dortmund (DE)
(72) Erfinder: Clüsserath, Ludwig, 55543 Bad Kreuznach (DE); Krulitsch, Dieter-Rudolph, 55545 Bad Kreuznach (DE)

(56) Entgegenhaltungen:
- EP-A- 0 752 388
- GB-A- 2 288 168
- US-B1- 6 378 575

## Beschreibung

Die Erfindung bezieht sich auf ein Füllelement gemäß Oberbegriff Patentanspruch 1 sowie auf eine Füllmaschine umlaufender Bauart gemäß Oberbegriff Patentanspruch 12. Ein solches Füllelement und eine solche Füllmaschine sind aus EP 0 752 388 A1 bekannt.

Füllelemente zum Füllen von Flaschen oder dergleichen Behälter mit einem flüssigen Füllgut, insbesondere auch zum Füllen von Flaschen mit Getränken, sind in unterschiedlichen Ausführungen bekannt, und dabei auch als Füllelemente für ein volumengesteuertes Füllen (volumetrisches Füllen). Bei diesen Füllelementen ist in einer Flüssigkeitsleitung zwischen einer Quelle des flüssigen Füllgutes (z.B. Vorratsbehälter oder Kessel) und dem jeweiligen Füllelement ein Durchflussmesser vorgesehen, der ein die Beendigung des Füllvorgangs, d.h. das Schließen des Flüssigkeitsventils veranlassendes Mess- oder Steuersignal an eine zentrale Steuereinrichtung (Rechner) der Füllmaschine liefert.

Aufgabe der Erfindung ist es, ein Füllelement aufzuzeigen, welches bei einer besonders kompakten und vereinfachten Konstruktion der Füllmaschine ein volumengesteuertes Füllen von Flaschen oder dergleichen Behältern ermöglicht. Zur Lösung dieser Aufgabe ist ein Füllelement entsprechend dem Patentanspruch 1 ausgebildet. Eine Füllmaschine umlaufender Bauart ist Gegenstand des Patentanspruches 12.

Vorteile des erfindungsgemäßen Füllelementes, bei dem der Durchflussmesser nicht extern, sondern im jedem Füllelement integriert vorgesehen ist, sind u.a., dass auch bei einem volumengesteuerten Füllen eine besonders kompakte Bauweise für die Füllmaschine insgesamt erreicht ist und außerdem die Anzahl der im Flüssigkeits- oder Füllgutkanal zwischen dem Vorratsbehälter oder Kessel und der Abgabeöffnung des jeweiligen Füllelementes vorhandenen, abzudichtenden Übergänge reduziert werden kann.

Weiterbildungen der Erfindung sind Gegenstand der Unteransprüche. Die Erfindung wird im Folgenden anhand der Figuren an Ausführungsbeispielen erläutert. Es zeigen:
- Fig. 1: in vereinfachter Darstellung und im Schnitt ein Füllelement einer Füllmaschine umlaufender Bauart für ein druckloses Freistrahlfüllen von Flaschen mit einem flüssigen Füllgut, bei geöffnetem Flüssigkeitsventil;
- Fig. 2: eine Darstellung wie Figur 1, jedoch bei geschlossenem Flüssigkeitsventil;
- Fig. 3: in einer Darstellung ähnlich Figuren 1 und 2 ein Füllelement einer Füllmaschine umlaufender Bauart für ein Druckfüllen von Flaschen mit einem flüssigen Füllgut.

In den Figuren 1 und 2 ist 1 ein Füllelement zum drucklosen Abfüllen eines flüssigen Füllgutes in Behälter, d.h. in Flaschen 2, und zwar zum Freistrahlfüllen, bei dem jeweils die zu füllende Flasche 2 mit ihrer Flaschenmündung 2.1 mit Abstand, aber zentriert unter dem Füllelement 1 angeordnet ist und das flüssige Füllgut als freier Strahl 3 der Flasche 2 zugeführt wird. Das Füllelement 1 ist zusammen mit einer Vielzahl gleichartiger Füllelemente am Umfang eines um eine vertikale Maschinenachse umlaufend antreibbaren Rotors vorgesehen, von dem in den Figuren 1 und 2 lediglich ein Kessel 4 für das flüssige Füllgut sowie ein Behälter- oder Flaschenträger 5 dargestellt sind, an dem die jeweilige, bei der dargestellten Ausführungsform als PET-Flasche ausgeführte Flasche 2 während des Füllprozesses an einem überstehenden Flansch 2.2 hängend gehalten ist.

Der Innenraum des Kessels 4 ist niveaugesteuert mit dem flüssigen Füllgut teilgefüllt, sodass über dem Niveau N des Füllgutspiegels ein von Luft und/oder einem Inertgas mit Atmosphärendruck eingenommener Gasraum 4.1 und unterhalb des Niveaus N ein von dem Füllgut eingenommener Flüssigkeitsraum 4.2 gebildet sind.

Das Füllelement 1 besteht aus einem Füllelementgehäuse 6, welches bei der dargestellten Ausführungsform in der nachstehend noch näher beschriebenen Weise dreiteilig ausgeführt und in dem der übliche Flüssigkeitskanal 7 ausgebildet ist, der mit seinem in den Figuren 1 und 2 oberen Ende bzw. mit einem dortigen Anschluss 7.1 unmittelbar in den Flüssigkeitsraum 4.2 mündet und an seinem in den Figuren unteren Ende eine Abgabeöffnung 8 bildet. In dem Flüssigkeitskanal 7 ist in üblicher Weise das Flüssigkeitsventil 9 angeordnet, welches im Wesentlichen aus einem mit einem Ventilsitz im Flüssigkeitskanal 7 zusammenwirkenden Ventilkörper 10 besteht, der an dem in den Figuren 1 und 2 unteren Ende einer Betätigungsstange 11 vorgesehen ist. Diese ist von einer bei der dargestellten Ausführungsform oberhalb des Kessels 4 vorgesehene Betätigungseinrichtung 12, beispielsweise von einer pneumatischen Kolben-Zylinder-Anordnung mit einem für das Öffnen und Schließen des Flüssigkeitsventils 9 notwendigen Axialhub bewegbar ist. Bei der dargestellten Ausführungsform ist die Betätigungsstange 11, die z.B. einen kreisrunden Aussenquerschnitt aufweist, in vertikaler Richtung orientiert und definiert mit ihrer Achse die vertikale Füllelementachse FA.

Achsgleich mit der Achse FA ist bei der dargestellten Ausführungsform, bei der die Füllelemente 1 jeweils unmittelbar an der Unterseite des Kessels 4 vorgesehen sind und sich die Betätigungsstange 11 auch durch den Innenraum des Kessels 4 erstreckt, die Achse des Flüssigkeitskanals 7 orientiert. Um trotz der relativ großen Länge der Betätigungsstange 11 eine Zentrierung dieser Stange sowie des Ventilkörpers 10 zu erreichen, ist im Bereich des unteren Endes der Betätigungsstange 11 ein Zentrierelement 11.1 vorgesehen, welches aber den Fluss des flüssigen Füllgutes nicht behindert. Es versteht sich, dass der Durchmesser des Flüssigkeitskanales 7 größer ist als der Außendurchmesser der Betätigungsstange 11, sodass im Flüssigkeitskanal 7 um die Betätigungsstange 11 ein ringförmiger Strömungsweg für das Füllgut gebildet ist.

Wie ausgeführt, besteht das Füllelementgehäuse 6 bei der dargestellten Ausführungsform aus drei Teilen, die in Richtung des Füllgutstroms vom Kessel 4 an die Abgabeöffnung 8 in vertikaler Richtung aneinander anschließen, und zwar aus dem Gehäuseteil 6.1 mit dem Anschluss 7.1, aus dem Gehäuseteil 6.2, welches Bestandteil eines Durchflussmessers 13 ist und den den Messkanal dieses Durchflussmessers 13 bildenden Abschnitt 7.2 des Flüssigkeitskanals 7 aufweist, und aus dem Gehäuseteil 6.3, welches mit seinem flanschartigen Abschnitt 6.3.1 mit der Unterseite des Gehäuseteils 6.2 verbunden ist und in einen rohrförmigen Abschnitt 6.3.2 übergeht, der achsgleich mit der Achse FA angeordnet an seinem unteren Ende die Abgabeöffnung 8 bildet. In Gehäuseteil 6.3 ist auch der Ventilsitz für Ventilkörper 10 des Flüssigkeitsventils 9 gebildet. Es versteht sich, dass die Übergänge zwischen dem Kessel 4 und dem Gehäuseteil 6.1 sowie auch zwischen den Gehäuseteilen 6.1 - 6.3 insbesondere im Bereich des sämtliche Gehäuseteile durchdringenden Flüssigkeitskanals 7 mit entsprechenden Dichtungen abgedichtet sind.

Wie ausgeführt, ist das Gehäuseteil 6.2 Bestandteil des Durchflussmessers 13, beispielsweise eines magnetischen, induktiven Durchflussmessers (MID), wobei am dortigen Messkanal bzw. Abschnitt 7.2 die den Füllgutstrom erfassenden Komponenten (Messwerk) des Durchflussmessers 13 vorgesehen sind, nämlich bei einem magnetischen induktiven Durchflussmesser 13 zumindest eine Magnetspule zur Erzeugung eines Magnetfeldes, z.B. eines magnetischen Wechselfeldes im Füllgutstrom sowie wenigstens eine Elektrode zur Messung der durch den Füllgutstrom im Magnetfeld erzeugten und der Durchflussmenge entsprechenden elektrischen Messspannung.

An dem Gehäuseteil 6.2 sind außenliegend in einem Gehäuse 14 die weiteren, elektrischen Komponenten, beispielsweise die Ansteuer- und Messelektronik des Durchflussmessers 13 untergebracht, u.a. zur Ansteuerung der Magnetspule sowie zur Auswertung der Messspannung und zur Bildung eines über eine Anschlussleitung 15 an eine zentrale Steuereinheit (Rechner) der Füllmaschine gelieferten Messsignal.

Ist der Durchflussmesser 13 als magnetischer, induktiver Durchflussmesser ausgebildet, so besteht die Betätigungsstange 11 zumindest auf ihrer das Gehäuseteil 6.2 durchdringenden Teillänge aus einem elektrisch nicht leitenden und bevorzugt auch aus einem nicht ferromagnetischem Material, beispielsweise aus Kunststoff, beispielsweise faserverstärktem Kunststoff, und/oder Glas und/oder Keramik.

Der Durchmesser des Flüssigkeitskanals 7 sowie der Aussendurchmesser der Betätigungsstange 11 sind im Abschnitt 7.2 konstant sind, sodass sich der Strömungsquerschnitt für das flüssige Füllgut im Messkanal bzw. Abschnitt 7.2 mit dem Hub der Betätigungsstange 11 nicht verändert und eine hohe Messgenauigkeit erreicht wird.

Das Füllen der Flaschen 2 erfolgt mit den Füllelementen 1 bzw. mit der diese Füllelemente 1 aufweisenden Füllmaschine in der von Freistrahl-Füllsystemen mit Volumensteuerung bekannten Weise, d. h. nach dem Einlauf und Positionierung der Flaschen 2 an dem Flaschenträger 5 unterhalb des jeweiligen Füllelementes 1 wird dessen Flüssigkeitsventil 9 für die Einleitung des Füllprozesses geöffnet. Beendet wird der Füllvorgang durch Schließen des Flüssigkeitsventils 9, und zwar gesteuert durch das vom Durchflussmesser 13 gelieferte Signal.

Die Figur 3 zeigt als weitere mögliche Ausführungsform ein Füllelement 1 a, welches wiederum zusammen mit einer Vielzahl gleichartiger Füllelemente an dem um eine vertikale Maschinenachse umlaufend antreibbaren Rotor vorgesehen ist, und zwar bei der dargestellten Ausführungsform wiederum unmittelbar an der Unterseite des Kessels 4. Das Füllelement 1a unterscheidet sich vom Füllelement 1 funktionsmäßig im Wesentlichen nur dadurch, dass das Füllelement 1 a für ein Druckfüllen, d.h. ein Füllen der Flaschen 2 unter Druck ermöglicht. Soweit Teile des Füllelementes 1 a zumindest von ihrer Funktion her Teilen des Füllelementes 1 entsprechen, sind diese in der Figur 3 mit denselben Bezugsziffern bezeichnet wie in den Figuren 2 und 3.

Demnach unterscheidet sich das Füllelement 1a von dem Füllelement 1 konstruktiv u.a. dadurch, dass anstelle des Flaschenträgers 5 ein Flaschenträger 5a vorgesehen ist, der durch eine nicht dargestellte Hubeinrichtung in Richtung der Füllelementachse FA auf- und abbewegbar ist, und zwar zum Anheben der zu füllenden Flaschen 2 mit ihrer Flaschenmündung 2.1 in Dichtlage gegen das jeweilige Füllelement 1 a und zum Absenken der gefüllten Flaschen 2. Im Bereich der Abgabeöffnung 8 ist eine diese umschließende Dichtung 16 vorgesehen, gegen die die jeweilige Flasche 2 mit ihrer Flaschenmündung 2.1 beim Füllen dicht anliegt. Anstelle des Flüssigkeitsventils 9 ist ein Flüssigkeitsventil 9a vorgesehen, und zwar mit einem mit einem Ventilsitz des Flüssigkeitskanales 7 zusammenwirkenden Ventilkörper 10a, der am unteren Ende eines Rückgasrohres 17 vorgesehen ist. Dieses ist achsgleich mit der Achse FA angeordnet und wirkt mit seinem oberen Ende mit dem Betätigungselement 12 zusammen, und zwar für einen für das Öffnen und Schließen des Flüssigkeitsventils 9a erforderlichen Axialhub.

Das Rückgasrohr 17 erstreckt sich in gleicher Weise wie die Betätigungsstange 11 durch den gesamten Flüssigkeitskanal 7 und durch den Innenraum des Kessels 4, welcher wiederum niveaugesteuert mit dem Füllgut teilgefüllt ist (bis zum Niveau N). Der Gasraum 4.1 ist aber auf jeden Fall während des Füllprozesses mit einem unter Druck stehenden Inertgas beaufschlagt, beispielsweise mit CO2-Gas. Der im Rückgasrohr 17 ausgebildete Rückgaskanal steht mit einem ein Steuerventil 18 aufweisenden Gaskanal 19 in Verbindung, der in den Gasraum 4.1 mündet, sodass durch entsprechende Ansteuerung des Flüssigkeitsventils 9a, des Steuerventils 18 sowie gegebenenfalls eines weiteren in einem Gaskanal angeordneten, aber nicht dargestellten Steuerventils ein Druckfüllen, d. h. beispielsweise ein 1-Kammer-Druckfüllen möglich ist, bei dem die Dichtlage mit dem Füllelement 1 a befindliche Flasche 2 (gegebenenfalls nach einem Vorspülen) mit dem Inertgas aus dem Gasraum 4.1 durch gesteuertes Öffnen des Steuerventiles 18 vorgespannt und durch Öffnen des Flüssigkeitsventils 9 das Füllen eingeleitet wird. Durch das von dem Durchflussmesser 13 gelieferte Signal wird dann gesteuert das Füllen durch Schließen des Flüssigkeitsventils 9a beendet. Das Entlasten am Ende des Füllprozesses und/oder das Einleiten eines Schnell- oder Bremsfüllens erfolgt dann über das nicht dargestellte weitere Steuerventil, welche ebenso wie das Betätigungselement 12 und das Steuerventil 18 für jedes Füllelement 1 a gesondert vorgesehen ist.

Auch bei dem Füllelement 1 a ist das Rückgasrohr 17 durch das Gehäuseteil 6.2 bzw. durch den den Messkanal des Durchflussmessers 13 bildenden Abschnitt 7.2 hindurchgeführt. Zumindest im Bereich des Gehäuseteils 6.2 sind der Flüssigkeitskanal 7 und das Rückgasrohr 13 so ausgeführt, dass durch den axialen Hub des Rückgasrohres 17 der wirksame Strömungsquerschnitt im Abschnitt 7.2 nicht verändert wird und somit eine exakte und genaue Volumenmessung garantiert ist.

Ist der Durchflussmesser 13 wiederum als magnetischer, induktiver Durchflussmesser ausgebildet, so besteht das Rückgasrohr zumindest auf seiner das Gehäuseteil 6.2 durchdringenden Teillänge aus einem elektrisch nicht leitenden Material, vorzugsweise auch aus einem nicht ferromagnetischem Material, beispielsweise aus Glas und/oder Kunststoff, z. B. faserverstärktem Kunststoff, und/oder Keramik.

Eine Besonderheit des Füllelementes 1 bzw. 1a und der entsprechenden Füllmaschine besteht darin, dass der Durchflussmesser 13 mit seinem Messwerk und den weiteren Komponenten in das Füllelement 1 integriert ist, und zwar derart, dass die Betätigungsstange 11 bzw. das Rückgasrohr 17 auch durch das Gehäuseteil 6.2 bzw. durch den dortigen Abschnitt 7.2 hindurchgeführt ist. Hierdurch ergibt sich zum einen eine auch bei einer volumetrischen Steuerung des Füllprozesses sehr kompakte Bauweise. Zum anderen kann durch diese Konstruktion auch die Anzahl der abzudichtenden Übergänge im Füllgutkanal zwischen Kessel 4 und Abgabeöffnung 8 reduziert werden.

### Bezugszeichenliste

- 1, 1 a: Füllelement
- 2: Flasche
- 2.1: Flaschenmündung
- 2.2: Flansch am Flaschenhals
- 3: Füllgutstrahl
- 4: Kessel
- 4.1: Gasraum
- 4.2: Flüssigkeitsraum
- 5, 5a: Flaschenträger
- 6: Füllelementgehäuse
- 6.1, 6.2, 6.3: Gehäuseteil
- 6.3.1: flanschartiger Abschnitt
- 6.3.2: rohrartiger Abschnitt
- 7: Flüssigkeitskanal
- 7.1: Anschluss
- 7.2: Abschnitt oder Messkanal
- 8: Abgabeöffnung
- 9, 9a: Flüssigkeitsventil
- 10, 10a: Ventilkörper
- 11: Betätigungsstange
- 11.1: Zentrierelement an Betätigungsstange
- 12: Betätigungselement
- 13: Durchflussmesser
- 14: Gehäuse
- 15: Steuerleitung
- 16: Ringdichtung an Abgabeöffnung 8
- 17: Rückgasrohr
- 18: Steuerventil
- 19: Gaskanal
- FA: vertikale Füllelementachse
- N: Flüssigkeitsniveau im Kessel 4

## Patentansprüche

1. Füllelement zum Füllen von Flaschen (2) oder dgl. Behälter mit einem flüssigen Füllgut, mit einem in einem Gehäuse (6) des Füllelementes (1, 1a) ausgebildeten Flüssigkeitskanal (7), der einen mit einer Quelle (4) für das flüssige Füllgut zu verbindenden Anschluss (7.1) sowie eine Abgabeöffnung (8) für die Abgabe des flüssigen Füllgutes an einen zu füllenden Behälter (2) bildet und zwischen dem Anschluss (7.1) und der Abgabeöffnung (8) ein Flüssigkeitsventil (9, 9a) mit einem mit einem Ventilsitz zusammenwirkenden Ventilkörper (10, 10a) aufweist, der durch ein Betätigungselement (12) für ein Öffnen und Schließen des Flüssigkeitsventils (9, 9a) um einen vorgegebenen Hub bewegbar ist, und zwar für eine Steuerung des Füllprozesses in Abhängigkeit von einem Signal eines im Strömungsweg des Füllgutes angeordneten Durchflussmessers (13), **dadurch gekennzeichnet, dass**
ein die Durchflussmenge des Füllgutes erfassendes Messwerk des Durchflussmessers (13) im Füllelementgehäuse (6) an einem einen Messkanal bildenden Abschnitt (7.2) des Flüssigkeitskanals (7) vorgesehen ist.

2. Füllelement nach Anspruch 1, **dadurch gekennzeichnet, dass** bei einer mehrteiligen Ausbildung des Füllelementgehäuses (6) das die Durchflussmenge des Füllgutes erfassende Messwerk des Durchflussmessers (13) in wenigstens einem Teil (6.2) dieses Gehäuses vorgesehen sind.

3. Füllelement nach Anspruch 1 oder 2, **dadurch gekennzeichnet, dass** das die Durchflussmenge des Füllgutes erfassende Messwerk des Durchflussmessers (13) im Flüssigkeitskanal (7) zwischen dem Anschluss (7.1) und dem Flüssigkeitsventil (9, 9a) vorgesehen ist.

4. Füllelement nach einem der vorhergehenden Ansprüche, **dadurch gekennzeichnet, dass** die Betätigung des Flüssigkeitsventils (9, 9a) bzw. des Ventilkörpers (10, 10a) über einen Stößel (11, 17) erfolgt, und dass der Stößel durch den den Messkanal des Durchflussmessers (13) bildenden Abschnitt (7.2) des Flüssigkeitskänäls (7) hindurchgeführt ist.

5. Füllelement nach Anspruch 4, **dadurch gekennzeichnet, dass** das Füllelement (1) an einer Unterseite eines die Quelle für das Füllgut bildenden Kessels (4) befestigbar ist, und dass der Betätigungsstößel (11, 17) auch durch den Innenraum des Kessels (4) hindurchgeführt ist und an seinem dem Füllelement (1, 1a) entfernt liegenden Ende mit dem Betätigungselement (12) zusammenwirkt.

6. Füllelement nach einem der vorhergehenden Ansprüche, **dadurch gekennzeichnet, dass** das Betätigungselement (12) ein pneumatisches Betätigungselement ist.

7. Füllelement nach Anspruch 4 oder 5, **dadurch gekennzeichnet, dass** der Stößel eine Betätigungsstange (11) ist.

8. Füllelement nach Anspruch 4 oder 5, **dadurch gekennzeichnet, dass** der Stößel ein Rückgasrohr (17) ist, welches Bestandteil wenigstens eines vorzugsweise von zumindest einem Steuerventil (18) gesteuerten Gasweges (19) ist.

9. Füllelement nach einem der Ansprüche 4, 5, 7 oder 8, **dadurch gekennzeichnet, dass** der Flüssigkeitskanal (7) sowie der Stößel (11, 17) zumindest in dem als Messkanal dienenden Abschnitt (7.2) einen konstanten oder im Wesentlichen konstanten Innen- bzw. Außendurchmesser aufweisen.

10. Füllelement nach einem der Ansprüche 4, 5, 7, 8 oder 9, **dadurch gekennzeichnet, dass** der Stößel (11, 17) zumindest auf seiner den Messkanal des Durchflussmessers (13) durchdringenden Teillänge aus einem elektrisch nicht leitenden Material, beispielsweise aus Glas und/oder Kunststoff, z. B. faserverstärktem Kunststoff, und/oder Keramik besteht.

11. Füllelement nach einem der vorhergehenden Ansprüche, **dadurch gekennzeichnet, dass** der Flüssigkeitskanal (7) zwischen dem Anschluss (7.1) und der Abgabeöffnung (8) geradlinig oder im Wesentlichen geradlinig, vorzugsweise achsgleich mit der Achse des Stößels (11, 17) ausgebildet ist.

12. Füllmaschine umlaufender Bauart, mit mehreren an einem um eine Maschinenachse umlaufend antreibbaren Rotor vorgesehenen Füllelementen (1, 1a), **dadurch gekennzeichnet, dass** die Füllelemente entsprechend einem der vorhergehenden Ansprüche ausgebildet sind.

## Claims

1. Filler element for the filling of bottles (2) or similar containers with a liquid product, said filler element having a liquid duct (7) that is configured in a housing (6) of the filler element (1, 1a), the said liquid duct forming a connection (7.1) to a source (4) for the liquid product as well as a discharge opening (8) for the discharge of the liquid product to a container (2) to be filled and includes between the connection (7.1) and the discharge opening (8) a liquid valve (9, 9a) with a valve body (10, 10a) that interacts with a valve seat, the said valve body is displaceable by a predetermined distance by means of an actuating element (12) for an opening and closing of the liquid valve (9, 9a) for control of the filling process in dependence of a signal from a flow meter (13) that is disposed in the flow path of the liquid product, **characterised in that** a measuring unit of the flow meter (13) that detects the flow rate of the liquid product is provided in the filler element housing (6) at a section (7.2) of the liquid duct (7) that forms a measuring duct.

2. Filler element according to claim 1, **characterised in that** where the filler element housing (6) is configured in a multi-part manner, the measuring unit of the flow meter (13) that detects the flow rate of the liquid product is provided in at least one part (6.2) of the said housing.

3. Filler element according to claim 1 or 2, **characterised in that** the measuring unit of the flow meter (13) that detects the flow rate of the liquid product is provided in the liquid duct (7) between the connection (7.1) and the liquid valve (9, 9a).

4. Filler element according to one of the preceding claims, **characterised in that** the actuation of the liquid valve (9, 9a) or respectively of the valve body (10, 10a) is effected by means of a tappet (11, 17), and **in that** the tappet is guided through the section (7.2) of the liquid duct (7) forming the measuring duct of the flow meter (13).

5. Filler element according to claim 4, **characterised in that** the filler element (1) is securable to a lower side of a tank (4) forming the source for the liquid product, and **in that** the actuating tappet (11, 17) is also guided through the interior of the tank (4) and interacts with the actuating element (12) at its end remote from the filler element (1, 1a).

6. Filler element according to one of the preceding claims, **characterised in that** the actuating element (12) is a pneumatic actuating element.

7. Filler element according to claim 4 or 5, **characterised in that** the tappet is an actuating rod (11).

8. Filler element according to claim 4 or 5, **characterised in that** the tappet is a return gas pipe (17), which is a component part of at least one gas path (19) that is controlled preferably by at least one control valve (18).

9. Filler element according to one of claims 4, 5, 7 or 8, **characterised in that** the liquid duct (7) and the tappet (11, 17) have a constant or substantially constant inside or respectively outside diameter at least in the section (7.2) that acts as the measuring duct.

10. Filler element according to claims 4, 5 7, 8 or 9, **characterised in that** the tappet (11, 17), at least on its part length that penetrates the measuring duct of the flow meter (13), is produced from a material that is not electrically conductive, for example glass and/or plastics material, for example fibre reinforced plastics material and/or ceramic.

11. Filler element according to one of the preceding claims, **characterised in that** the liquid duct (7) is configured in a straight line or substantially in a straight line, preferably equiaxially with the axis of the tappet (11, 17).

12. Filling machine of the rotating type, said filling machine having a plurality of filler elements (1, 1a) that are provided at a rotor that is rotatably drivable about a machine axis, **characterised in that** the filler elements are configured corresponding to one of the preceding claims.

## Revendications

1. Elément de remplissage destiné à remplir des bouteilles (2) ou des récipients similaires avec un produit de remplissage liquide, comprenant un canal pour liquides (7) formé dans un boîtier (6) de l'élément de remplissage (1, 1a) qui constitue un raccord (7.1) destiné à être relié à une source (4) de produit de remplissage liquide ainsi qu'une ouverture de distribution (8) pour la distribution du produit de remplissage liquide à un récipient (2) qu'il convient de remplir, et qui présente, entre le raccord (7.1) et l'ouverture de distribution (8), une soupape pour liquides (9, 9a) avec un corps de soupape (10, 10a) coopérant avec un siège de soupape, corps qui est susceptible d'être déplacé par un élément d'actionnement (12) selon une course prédéterminée pour ouvrir et fermer la soupape pour liquides (9, 9a), à savoir pour commander le processus de remplissage en fonction d'un signal d'un débitmètre (13) disposé sur le parcours d'écoulement du produit de remplissage, **caractérisé en ce qu'**est prévu
dans le boîtier de l'élément de mesure (6), un élément de mesure du débitmètre (13), détectant le débit de produit de remplissage, au niveau d'un tronçon (7.2) du canal pour liquides (7) qui constitue un canal de mesure.

2. Elément de remplissage selon la revendication 1, **caractérisé en ce que**, lorsque le boîtier (6) de l'élément de remplissage est formé de plusieurs parties, l'élément de mesure du débitmètre (13) qui détecte le débit du produit de remplissage, est prévu dans au moins une partie (6.2) de ce boîtier.

3. Elément de remplissage selon la revendication 1 ou 2, **caractérisé en ce que** l'élément de mesure du débitmètre (13) qui détecte le débit du produit de remplissage est prévu dans le canal pour liquides (7), entre le raccord (7.1) et la soupape pour liquides (9, 9a).

4. Elément de remplissage selon l'une des revendications précédentes, **caractérisé en ce que** l'actionnement de la soupape pour liquides (9, 9a) et/ou du corps de soupape (10, 10a) s'effectue par l'intermédiaire d'un poussoir (11, 17) et **en ce que** le poussoir est introduit à travers le tronçon (7.2) du canal pour liquides (7) qui constitue le canal de mesure du débitmètre (13).

5. Elément de remplissage selon la revendication 4, **caractérisé en ce que** l'élément de remplissage (1) est susceptible d'être fixé sur une face inférieure d'une cuve (4) qui constitue la source de produit de remplissage, et **en ce que** le poussoir d'actionnement (11, 17) est également introduit dans l'espace intérieur de la cuve (4) et coopère avec l'élément d'actionnement (12) par son extrémité qui est éloignée de l'élément de remplissage (1, 1a).

6. Elément de remplissage selon l'une des revendications précédentes, **caractérisé en ce que** l'élément d'actionnement (12) est un élément d'actionnement pneumatique.

7. Elément de remplissage selon la revendication 4 ou 5, **caractérisé en ce que** le poussoir est une tige d'actionnement (11).

8. Elément de remplissage selon la revendication 4 ou 5, **caractérisé en ce que** le poussoir est un tube de retour de gaz (17) qui fait partie d'au moins une trajectoire de circulation du gaz (19), commandée de préférence par au moins une soupape de commande (18).

9. Elément de remplissage selon l'une des revendications 4, 5, 7 ou 8, **caractérisé en ce que** le canal pour liquides (7) ainsi que le poussoir (11, 17) présentent, au moins dans le tronçon (7.2) qui sert de canal de mesure, un diamètre intérieur et/ou extérieur constant ou au moins sensiblement constant.

10. Elément de remplissage selon l'une des revendications 4, 5, 7, 8 ou 9, **caractérisé en ce que** le poussoir (11, 17), au moins sur une partie de sa longueur qui traverse le canal de mesure du débitmètre (13), est constitué dans un matériau ne conduisant pas l'électricité, par exemple en verre et/ou en matière synthétique, p.ex. en matière synthétique renforcée par des fibres et/ou en céramique.

11. Elément de remplissage selon l'une des revendications précédentes, **caractérisé en ce que** le canal pour liquides (7), entre le raccord (7.1) et l'ouverture de distribution (8) est rectiligne, ou sensiblement rectiligne, de préférence selon le même axe que l'axe du poussoir (11, 17).

12. Machine de remplissage de type rotatif, comprenant plusieurs éléments de remplissage (1, 1a) prévus sur un rotor susceptible d'être entraîné en rotation autour d'un axe de machine, **caractérisée en ce que** les éléments de remplissage sont conçus conformément à l'une des revendications précédentes.
